# EUROPÄISCHE PATENTSCHRIFT

(11) **EP 0 878 618 B1**
(45) Veröffentlichungstag und Bekanntmachung des Hinweises auf die Patenterteilung: **25.09.2002**
(21) Anmeldenummer: 98107816.5
(22) Anmeldetag: 29.04.1998
(51) Int. Cl.: F02F 1/10

(54) **Flüssigkeitsgekühltes Zylinderkurbelgehäuse**
Water cooled cylinder block
Bloc cylindres refroidi par eau

(30) Priorität: 15.05.1997 DE 19720380
(43) Veröffentlichungstag der Anmeldung: 18.11.1998
(73) Patentinhaber: DaimlerChrysler AG, 70567 Stuttgart (DE)
(72) Erfinder: Betsch, Jochen, Dr., 71334 Waiblingen (DE); Kaden, Arnold, 73630 Remshalden (DE); Stumpp, Georg, 71636 Ludwigsburg (DE)

(56) Entgegenhaltungen:
- EP-A- 0 261 506
- DE-A- 3 623 742
- DE-A- 3 632 159
- PATENT ABSTRACTS OF JAPAN vol. 006, no. 260 (M-180), 18. Dezember 1982 & JP 57 153942 A (HONDA GIKEN KOGYO KK), 22. September 1982

## Beschreibung

Die Erfindung betrifft ein flüssigkeitsgekühltes Zylinderkurbelgehäuse entsprechend dem Oberbegriff des Anspruchs 1.

Aus der DE 36 23 742 A1 ist ein Zylinderkurbelgehäuse bekannt, bei dem zwischen Zylinderlaufbuchsen für die einzelnen Kolben und dem Zylinderkurbelgehäuse ein Wasserraum für das Kühlwasser der Brennkraftmaschine vorgesehen ist. In den Wasserraum ist von oben her ein Einsatz eingesetzt, der gegen die Innenseite des Zylinderblockes anliegt.

Aus der DE 195 11 864 C ist ein Kurbelgehäuse bekannt, das in Druckgußtechnik gefertigt wird. Dabei ist das Volumen des Kühlwasserraumes durch die Anforderungen der Gußform festgelegt. Dieses Volumen kann deshalb nicht optimal für die Kühlung der Zylinder ausgelegt werden.

Aufgabe der Erfindung ist es, ein Zylinderkurbelgehäuse der gattungsgemäßen Art zu schaffen, bei dem die Kühlung der Zylinder optimiert ist.

Diese Aufgabe wird erfindungsgemäß durch die im Kennzeichen des Anspruchs 1 angegebenen Merkmale gelöst.

Durch den in den Kühlwasserraum eingelegten Verdrängerkörper ergibt sich eine erzwungene Strömung entlang den Wänden der Zylinder und eine stark verbesserte Kühlung der besonders kritischen Stegbereiche zwischen benachbarten Zylindern. Damit wird eine gleichmäßige Kühlung erreicht, durch die die Klopfneigung verringert wird. Der Verdrängerkörper bewirkt überdies eine deutliche Reduzierung der Kühlwassermenge, wodurch ein schneller Warmlauf der Brennkraftmaschine mit positiven Auswirkungen auf die Schadstoffemissionen, die Reibleistung, den Fahrkomfort und das Ansprechverhalten der Heizung erreicht wird und die Wasserpumpenleistung reduziert werden kann, was sich positiv auf den Kraftstoffverbrauch auswirkt.

Die Kühlwassermenge kann weiter verringert werden, wenn die Form des Verdrängerkörpers an die Form des Kühlwasserraumes angenähert ist, so daß im wesentlichen nur der Spalt zwischen dem Verdrängerkörper und den Zylindern bzw. dem die Zylinder enthaltenden Zylinderblock von Kühlwasser durchströmt wird.

Um eine möglichst gleichmäßige Umströmung der Zylinder bzw. des Zylinderblocks zu erreichen, kann an den Verdrängerkörper ein Spoiler angeordnet sein, der sich in Richtung auf den Kühlwasser-Eintrittstutzen erstreckt und den Kühlwasserstrom in zwei Teilströme aufteilt, die durch Durchtrittsöffnungen auf beiden Seiten des Spoilers entlang den Zylindern bzw. dem Zylinderblock auf der einen und auf der anderen Seite des Zylinderkurbelgehäuses geleitet werden.

Wie erwähnt, sind die Stegbereiche zwischen den Zylindern besonders gefährdet. Um eine gute Kühlung dieser Bereiche sicherzustellen, sollte sich die Innenwand des Verdrängerkörpers bis nahe an diese Bereiche erstrecken, so daß der Kühlwasserstrom gezwungen ist, diese Bereiche zu bestreichen und Totwasserzonen vermieden werden.

Vorzugsweise sollte der Verdrängerkörper eine geringe Wärmekapazität haben, was durch einen entsprechenden Werkstoff, z.B. Kunststoff, und/oder dadurch erreicht werden kann, daß der Verdrängerkörper als Hohlkörper ausgebildet ist.

Ein Ausführungsbeispiel der Erfindung wird im folgenden unter Bezugnahme auf die Zeichnungen beschrieben. Es zeigt:
- Fig. 1: einen horizontalen Längsschnitt eines Zylinderkurbelgehäuses,
- Fig. 2: einen Teillängsschnitt im Bereich des KühlwasserEintrittstutzens in größerem Maßstab, und
- Fig. 3: einen Schnitt entlang Linie 3-3 in Fig. 1.

Das Zylinderkurbelgehäuse 1 hat Außenwände 2, die eine obere Flanschfläche 3 für einen nicht gezeigten Zylinderkopf bilden und einen Kühlwasserraum 4 umschließen, der zur Flanschfläche 3 hin offen ist, so daß das Kurbelgehäuse in Druckgußtechnik gefertigt werden kann. In dem Kühlwasserraum 4 sind die zu einem Zylinderblock 5 zusammengefaßten Zylinder 6 angeordnet. Der Zylinderblock 5 ist mit dem Gehäuse 1 einstückig und liegt in einem Abstand von den Außenwänden 2. In den Kühlwasserraum 4 mündet ein Kühlwasser-Eintrittstutzen 7.

In den Kühlwasserraum 4 ist ein Verdrängerkörper 8 eingelegt, dessen Form an die Form des Kühlwasserraumes angenähert ist. Die Innenwand 9 des Verdrängerkörpers 8 begrenzt mit der Außenfläche 10 des Zylinderblockes 5 einen relativ engen Spalt 11, der mit dem Eintrittstutzen 7 über Öffnungen 12 (Fig. 2) in der Wand des Verdrängerkörpers 8 in Verbindung steht. Um eine Verteilung des Kühlwasserstromes auf beide Seiten des von den Zylindern 6 gebildeten Zylinderblockes 5 zu erreichen, ist, wie aus Fig. 2 ersichtlich, an den Verdrängerkörper 8 ein Spoiler 13 angeformt, der sich in Richtung auf den Eintrittsstutzen 7 erstreckt und den Kühlwasserstrom in zwei Teilströme aufteilt, die durch die auf jeder Seite des Spoilers vorgesehenen Öffnungen 12 in den Spalt 11 eintreten und von denen der eine Teilstrom entlang dem Zylinderblock 5 auf der einen Seite und der andere Teilstrom entlang dem Zylinderblock 5 auf der anderen Seite des Zylinderkurbelgehäsues 1 durch den Spalt 11 strömt.

Wie in Fig. 1 gezeigt, verläuft die Innenwand 9 des Verdrängerkörpers 8 in relativ geringem Abstand von der Außenfläche 10 des Zylinderblockes 5 und vor allem von den Stegbereichen 14 zwischen benachbarten Zylindern 6, so daß das Kühlwasser gezwungen wird, an der Außenwand 10 des Zylinderblockes 5 entlang zu strömen und eine intensive Kühlung insbesondere auch der kritischen Stegbereiche bewirkt.

## Patentansprüche

1. Flüssigkeitsgekühltes Zylinderkurbelgehäuse in Open-Deck-Konstruktion mit Außenwänden (2), die eine obere Flanschfläche (3) für den Zylinderkopf bilden und einen Kühlwasserraum (4) umschließen, der zu der Flanschfläche (3) hin offen ist und in den ein Kühlwasser-Eintrittsstutzen (7) mündet und in dem die Zylinder (6) mit einem Abstand von den Außenwänden (2) angeordnet sind, wobei in den Kühlwasserraum (4) ein Verdrängungskörper (8) eingelegt ist, der die Zylinder (6) oder einen die Zylinder enthaltenden Zylinderblock (5) umgibt und dessen Innenwand (9) mit den Außenflächen (10) der Zylinder (6) bzw. des Zylinderblocks (5) einen Spalt (11) begrenzt, der mit dem Kühlwasser-Eintrittsstutzen (7) in Verbindung steht, und wobei die Form des Verdrängerkörpers (8) an die Form des Kühlwasserraumes (4) angenähert ist,
**dadurch gekennzeichnet,**
**dass** an den Verdrängerkörper (8) ein Spoiler (13) angeformt ist, der sich in Richtung auf den Kühlwasser-Eintrittsstutzen (7) erstreckt und den Kühlwasserstrom in zwei Teilströme aufteilt, und dass in der Wand des Verdrängerkörpers (8) auf jeder Seite des Spoilers (13) mindestens eine Durchtrittsöffnung (12) für einen der beiden Teilströme vorgesehen ist, derart, dass der eine Teilstrom entlang den Zylindern (6) bzw. dem Zylinderblock (5) auf der einen Seite und der andere Teilstrom entlang den Zylindern (6) bzw. dem Zylinderblock (5) auf der anderen Seite des Zylinderkurbelgehäuses (1) geleitet wird.

2. Zylinderkurbelgehäuse nach Anspruch 1,
**dadurch gekennzeichnet,**
**dass** sich die Innenwand (9) des Verdrängerkörpers (8) bis nahe an die Stegbereiche (14) zwischen den Zylindern (6) erstreckt.

3. Zylinderkurbelgehäuse nach Anspruch 1 oder 2,
**dadurch gekennzeichnet,**
**dass** der Verdrängerkörper (8) eine geringe Wärmekapazität hat.

4. Zylinderkurbelgehäuse nach Anspruch 3,
**dadurch gekennzeichnet,**
**dass** der Verdrängerkörper (8) als Hohlkörper ausgebildet ist.

5. Zylinderkurbelgehäuse nach Anspruch 3 oder 4,
**dadurch gekennzeichnet,**
**dass** der Verdrängerkörper (8) aus Kunststoff besteht.

## Claims

1. Liquid cooled cylindrical crankcase in open deck construction with outer walls (2) which form an upper flange area (3) for the cylinder head and enclose a cooling water area (4) which is open towards the flange area (3) and into which a cooling water inlet nozzle (7) leads and in which the cylinders (6) are arranged at a distance from the outer walls (2), wherein a displacement body (8) is inserted in the cooling water area (4) which surrounds the cylinders or a cylinder block (5) containing the cylinders and whose inner wall (9) with the outer areas (10) of the cylinders (6) / of the cylindrical block (5) forms the boundary of a gap (11) which is in connection with the cooling water inlet nozzle (7), and wherein the form of the displacement body (8) is brought into line with the form of the cooling water area (4)
**characterised in that**
on the displacement body (8) a spoiler (13) is formed which extends in the direction of the cooling water inlet nozzle (7) and divides the cooling water flow into two part flows, and that at least one passage opening (12) is provided on each side of the spoiler (13) for each of the part flows in such a way that one part flow is guided along the cylinders (6) / the cylinder block (5) on one side and the other part flow is guided along the cylinders (6) / the cylinder block (5) on the other side of the cylindrical crankcase (1).

2. Cylindrical crankcase according to claim 1
**characterised in that**
the inner wall (9) of the displacement body (8) extends to close to the web areas (14) between the cylinders (6).

3. Cylindrical crankcase according to claim 1 or 2
**characterised in that**
the displacement body (8) has a low heat capacity.

4. Cylindrical crankcase according to claim 3
**characterised in that**
the displacement body (8) is formed as a hollow body.

5. Cylindrical crankcase according to claim 3 or 4
**characterised in that**
the displacement body (8) is made from synthetic material.

## Revendications

1. Carter de vilebrequin et de cylindres refroidi par un liquide sous forme structurelle à sommet découvert possédant des parois extérieures (2) qui forment une surface de bride supérieure (3) pour la culasse et qui enferment une chambre à eau de refroidissement (4) qui est ouverte vers la surface de bride (3) et dans laquelle débouche un manchon d'entrée d'eau de refroidissement (7) et dans laquelle sont agencés les cylindres (6) à distance des parois extérieures (2), un corps de refoulement (8) étant placé dans la chambre à eau de refroidissement (4), qui entoure les cylindres (6) ou un bloc cylindres (5) contenant les cylindres et dont la paroi intérieure (9) délimite, conjointement avec les surfaces extérieures (10) des cylindres (6) ou du bloc cylindres (5), un intervalle (11) qui est en communication avec le manchon d'entrée d'eau de refroidissement (7), la forme s'approchant de la forme de la chambre à eau de refroidissement (4), **caractérisé en ce qu'**un aileron (13) est conformé sur le corps de refoulement (8), qui s'étend en direction du manchon d'entrée d'eau de refroidissement (7) et qui subdivise le courant d'eau de refroidissement en deux courants partiels, et **en ce qu'**au moins une ouverture de passage (12) pour l'un des deux courants partiels est prévue dans la paroi du corps de refoulement (8) sur chaque côté de l'aileron (13), de telle sorte que l'un des courants partiels est mené le long des cylindres (6) ou du bloc cylindres (5) sur un côté et l'autre courant partiel est mené le long des cylindres (6) ou du bloc cylindres (5) sur l'autre côté du carter de vilebrequin et de cylindres (1).

2. Carter de vilebrequin et de cylindres selon la revendication 1, **caractérisé en ce que** la paroi intérieure (9) du corps de refoulement (8) s'étend jusqu'à proximité des zones d'âme (14) entre des cylindres (6).

3. Carter de vilebrequin et de cylindres selon l'une ou l'autre des revendications 1 et 2, **caractérisé en ce que** le corps de refoulement (8) possède une faible capacité thermique.

4. Carter de vilebrequin et de cylindres selon la revendication 3, **caractérisé en ce que** le corps de refoulement (8) est réalisé sous forme de corps creux.

5. Carter de vilebrequin et de cylindres selon l'une ou l'autre des revendications 3 et 4, **caractérisé en ce que** le corps de refoulement (8) est constitué en matière plastique.
